# EUROPÄISCHE PATENTSCHRIFT

(11) **EP 2 677 106 B1**
(45) Veröffentlichungstag und Bekanntmachung des Hinweises auf die Patenterteilung: **29.07.2015**
(21) Anmeldenummer: 12004720.4
(22) Anmeldetag: 23.06.2012
(51) Int. Cl.: E06B 9/174, E06B 9/50

(54) **Lagerplatte für die Wickelwelle eines Rolladens**
Bearing plate for the shaft of a roller shutter
Plaque d'appui pour l'arbre d'enroulement d'un volet roulant

(43) Veröffentlichungstag der Anmeldung: 25.12.2013
(73) Patentinhaber: ALUKON KG, 95176 Konradsreuth (DE)
(72) Erfinder: Frank Demel, 95176 Konradsreuth (DE); Herbert Thurik, 95030 Hof (DE)
(74) Vertreter: Wasmuth, Rolf

(56) Entgegenhaltungen:
- EP-A1- 1 589 183
- DE-U1- 20 104 119

## Beschreibung

Die Erfindung betrifft eine Lagerplatte für die Wickelwelle eines Fensterbehangs, insbesondere eines Rollladenpanzers nach dem Oberbegriff des Anspruchs 1.

Der in einer Wickelwelle angeordnete Antriebsmotor ist als Rohrmotor ausgeführt und wird stirnseitig in die Wickelwelle eingesetzt. Eine aus der Wickelwelle herausragende Motorlagerung muss drehfest in einer Lagerplatte des Aufhahmekastens abgestützt sein, damit der Motor ein Drehmoment auf die Wickelwelle übertragen und diese zum Auf- oder Abwickeln eines Fensterbehangs drehen kann.

**Aus der** DE 201 04 119 U1 **ist eine Motorlagerung für eine Wickelwelle eines Rollladens bekannt, die aus einer Lagerplatte und einem Lagerbauteil besteht. Die Lagerplatte wird drehfest in einer Endkappe des Rollladenkastens eingelegt und weist eine Aufnahme für das Lagerbauteil des Antriebsmotors auf, das axial in die Aufnahme eingeschoben wird. Dabei greifen mehrere Radialnocken der Aufnahme in den Umfang des Lagerbauteils ein, wodurch eine drehfeste Verbindung geschaffen ist. Die Eingriffslage des Lagerbauteils in der Aufnahme der Lagerplatte wird durch eine Sicherungsfeder axial fixiert.**

**Die** EP 1 589183 A1 **beschreibt eine ähnliche bekannte Motorlagerung. Ein Lagerbauteil greift in eine Aufnahme einer drehfesten Lagerplatte ein, wobei am Umfang angeordnete Radialnocken eine drehfeste Verbindung zwischen Lagerbauteil und Lagerplatte herstellen. Die Axiallage der ineinandergreifenden Elemente wird durch eine Rastfeder gesichert.**

Tritt ein mechanischer Fehler im Antrieb auf oder fällt der Antriebsmotor aus, muss zur Reparatur der Behang von der Wickelwelle gelöst werden, wozu der Behang vollständig abgewickelt sein muss. Hierzu ist ein Drehen der Wickelwelle notwendig, was bei defektem elektrischen Antrieb oder mechanischer Blockade des Antriebs oft nur schwer oder gar nicht möglich ist. Dadurch ergeben sich Probleme bei der Ausführung der Reparaturarbeiten. **Bei den bekannten Antrieben ist ein Drehen der Wickelwelle nur nach einem axialen Lösen des Lagerbauteils aus der Aufnahme der Lagerplatte möglich, was eine Demontage des Rollladenkastens erfordert**.

Der Erfindung liegt die Aufgabe zugrunde eine Lagerplatte für eine Wickelwelle derart auszubilden, dass **ein Drehen der Wickelwelle für** auszuführende Reparaturarbeiten **one aufwendige Demontage** einfach möglich **ist**.

Die Aufgabe wird erfindungsgemäß nach den kennzeichnenden Merkmalen des Anspruchs 1 gelöst.

Die Motorlagerung des Antriebsmotors der Wickelwelle umfasst ein Lagerbauteil, das als von der Lagerplatte getrenntes Bauteil ausgeführt ist. Das Lagerbauteil ist drehbar in einer Bauteilaufnahme der Lagerplatte gehalten und wird über einen Rastnocken in der Bauteilaufnahme der Lagerplatte drehfest verriegelt. Über die drehfeste Verriegelung wird die zum Betrieb der von einem Elektromotor angetriebenen Wickelwelle notwendige Drehmomentabstützung erreicht; wird der Rastnocken hingegen aus der Verrastung gelöst, kann das Lagerbauteil in der Bauteilaufnahme drehen. Liegt ein Defekt im Antrieb einer Wickelwelle vor, braucht im Service lediglich die Verriegelung des Rastnockens aufgehoben zu werden, so dass die Drehmomentabstützung des Motors in der Lagerplatte aufgehoben ist und die Wickelwelle somit an beiden Enden drehbar in den Lagerplatten liegt. Die Wickelwelle kann nun manuell gedreht werden, so dass der Fensterbehang abgewickelt, von der Wickelwelle abgenommen und die Wickelwelle ausgetauscht werden kann.

Vorteilhaft ist der Rastnocken radial verschiebbar gelagert, so dass er in einfacher Weise durch manuelles Verschieben aus der Verrastung gelöst werden kann.

Der Rastnocken wird in einer Führung des Lagerbauteils geführt gehalten und greift in eine im Rand der Bauteilaufnahme vorgesehene radiale Rastöffnung ein. Dabei ist der Rastnocken zweckmäßig durch eine Feder in seiner Rastposition kraftbeaufschlagt, wird also durch die Feder in die Rastposition gedrängt.

In besonderer Ausgestaltung der Erfindung bilden der Rastnocken und die Feder ein gemeinsames Bauteil, wobei die Feder zweckmäßig eine U-förmige Schenkelfeder ist und der Rastnocken am Steg zwischen den Schenkeln angeformt ist.

Die Schenkelfeder ist in einem geometrisch angepassten Federraum des Lagerbauteils aufgenommen, wobei die Konstruktion so gestaltet ist, dass die Schenkelenden an Schrägflächen des Federraums anliegen, die unter einem Winkel zur Längsmittelachse des Rastnockens liegen. Dabei kann es zweckmäßig sein, dass die Schrägflächen als gemeinsame Rundung ausgebildet sind, wobei der höchste Punkt der Rundung etwa auf der Längsmittelachse des Rastnockens liegt.

In seiner ausgerasteten, aus der Rastöffnung der Lagerplatte zurückgezogenen Außereingriffsstellung wird der Rastnocken im Federraum verrastet, wobei zumindest zwischen einem Schenkel der Schenkelfeder und einer Wand des Federraums eine Rastvorrichtung ausgebildet ist.

Der Federraum des Lagerbauteils wird von der Stirnseite der Wickelwelle verschlossen, insbesondere von einer Endscheibe der Motorlagerung des Antriebsmotors verschlossen, auf dem das Lagerbauteil festgelegt ist.

Das Lagerbauteil weist auf der einen Stirnseite einen überstehenden Bund auf und auf der anderen Stirnseite Rasthaken, die die Lagerplatte hintergreifen. Auf diese Weise ist das in der Bauteilaufnahme der Lagerplatte eingesetzte Lagerbauteil axial unverlierbar in der Lagerplatte gehalten.

Über den Umfang der Bauteilaufnahme können mehrere vorzugsweise radial ausgerichtete Rastöffnungen vorgesehen sein, so dass die drehfest verriegelte Einbaulage des Lagerbauteils und damit des Antriebsmotors wählbar ist; dies ist vorteilhaft, um z. B. einen Endtaster der Steuerung des Antriebsmotors zugänglich zu halten. Über den Endtaster werden der Steuerung vorzugsweise die Endlagen des Fensterbehangs eingegeben.

Weitere Merkmale der Erfindung ergeben sich aus den weiteren Ansprüchen, der Beschreibung und der Zeichnung, in der ein nachfolgend im Einzelnen beschriebenes Ausführungsbeispiel der Erfindung dargestellt ist. Es zeigen:
- Fig. 1: eine schematische Explosionsdarstellung der Motorlagerung einer Wickelwelle für einen Fensterbehang,
- Fig. 2: eine perspektivische Ansicht einer Lageplatte,
- Fig. 3: eine perspektivische Ansicht eines Lagerbauteils der Motorlagerung,
- Fig. 4: eine Seitenansicht des Lagerbauteils nach Fig. 3,
- Fig. 5: eine Stirnansicht auf das Lagerbauteil gemäß Fig. 3,
- Fig. 6: eine Rückansicht auf das Lagerbauteil nach Fig. 3,
- Fig. 7: eine weitere perspektivische Ansicht des Lagerbauteils nach Fig. 3,
- Fig. 8: eine Seitenansicht einer Schenkelfeder mit einem Rastnocken,
- Fig. 9: eine perspektivische Ansicht der Schenkelfeder mit einem Rastnocken nach Fig. 8,
- Fig. 10: eine Draufsicht auf das in einer Lagerplatte einer Endkappe montierte Lagerbauteil,
- Fig. 11: eine Ansicht auf eine Blendkappe mit einer Lagerplatte nach Fig. 10 mit einem montierten Drehlager.

Im schematischen Ausführungsbeispiel nach Fig. 1 ist mit 1 ein Aufnahmekasten für einen Fensterbehang bezeichnet, z. B. einen Rollladenpanzer oder dgl.. Der Aufnahmekasten 1 ist an seinen Enden mit Blendkappen verschlossen, wobei in Fig. 1 eine Blendkappe 2 auf Seiten einer Motorlagerung 5 gezeigt ist; die an dem anderen Ende des Aufnahmekastens 1 vorgesehene Blandkappe 7 (Fig. 11) ist spiegelverkehrt identisch ausgebildet.

In dem Aufnahmekasten 1 ist eine Wickelwelle 3 aufgenommen, die als vorzugsweise als zylindrischer Hohlkörper ausgebildet ist und auf die ein - nicht dargestellter - Fensterbehang, ein Rollladenpanzer oder dgl. aufwickelbar ist. Die Wickelwelle 3 ist von einem elektrischen Antriebsmotor 4 angetrieben, der im gezeigten Ausführungsbeispiel ein sogenannter Rohrmotor ist, d. h., der Antriebsmotor 4 wird in das offene Ende 6 der zylindrischen Wickelwelle 3 eingeschoben. Dabei ist der Antriebsmotor 4 mit einer Motorlagerung 5 versehen, die zur Abstützung des Drehmomentes des Antriebsmotors 4 drehfest fixiert werden muss.

An dem anderen, in Fig. 1 nicht dargestellten Ende der Wickelwelle liegt die Wickelwelle 3 mit einem Drehlager 6a in einer Lagerplatte 10 einer Blendkappe 7 (Fig. 11).

An dem motorseitigen Ende 6 der Wickelwelle 3 ist ein Lagerbauteil 20 vorgesehen, welches auf Teil der Motorlagerung 5 ist und auf der Stirnseite 9 der Wickelwelle 3 festgelegt wird, z. B. mittels Befestigungsschrauben, die Befestigungsöffnungen 21 in dem Lagerbauteil 20 durchragen.

In den Figuren 3 bis 7 ist das Lagerbauteil 20 der Motorlagerung im Einzelnen dargestellt. Es hat im Wesentlichen einen scheibenförmigen Grundkörper 22, in dessen einer Stirnseite 23 ein Federraum 24 ausgebildet ist (Fig.3, 5). Der Federraum 24 ist zur Stirnseite 23 hin offen und als axiale Vertiefung in dem Grundkörper 22 des Lagerbauteils 20 ausgebildet. Im Zentrum des Grundkörpers 20 ist eine Lageröffnung 25 vorgesehen, die sich im Wesentlichen über die Höhe H (Fig. 4) des Grundkörpers 22 erstreckt und gegen die der Federraum 24 durch eine teilzylindrische Ringwand 26 abgetrennt ist.

Der Federraum 24 liegt zwischen den beiden Befestigungsöffnungen 21 und hat in Draufsicht etwa rechteckförmige Gestalt. Der Federraum 24 weist in seinem Randbereich einen radialen Schlitz auf, der als Führung 27 ausgebildet ist. Eine Längsmittelachse 28 der Führung 27 geht durch den Mittelpunkt 29 der Lageröffnung 25. Auf der der Führung 27 gegenüberliegenden Seite des Federraums 24 sind Schrägflächen 30, 32 ausgebildet, die - wie Fig. 5 zeigt - unter einem Winkel 31 zur Längsmittelachse 28 liegen. Im gezeigten Ausführungsbeispiel gehen die Schrägflächen 30 und 32 ineinander über und sind als kuppelartige Rundung 33 ausgebildet, wobei der höchste Punkt der Rundung der Führung 27 gegenüberliegt, vorzugsweise auf der Längsmittelachse 28 der Führung 27gegenüber liegt.

Der Federraum 24 dient der Aufnahme einer Verriegelungsfeder 40, wie sie in den Figuren 8 und 9 dargestellt ist. Die Verriegelungsfeder 40 ist als im Wesentlichen U-förmige Schenkelfeder 41 ausgebildet, deren die Schenkel 43 und 45 verbindender Steg 42 einen Rastnocken 44 trägt. Die Verriegelungsfeder 40 ist zu einer Längsmittelachse 16 im Wesentlichen symmetrisch ausgebildet, wobei freie Endabschnitte 43a und 45a einander zugeneigt liegen. Ein freier Endabschnitt 43a bzw. 45a ist gegenüber einem Schenkel 43 bzw. 45 um einen Winkel von etwa 10° abgewinkelt, so dass sich zwischen einem Endabschnitt 43a bzw. 45a und einem Schenkel 43 bzw. 45 ein Winkel 19 von etwa 170° ergibt. Die freien Enden 43b und 45b der Schenkel 43 und 45 sind vorzugsweise leicht abgeschrägt oder gerundet, wobei die freien Endabschnitte 43a und 45a zu den freien Enden 43b und 45b verjüngt zulaufen.

Der Rastnocken 44 liegt auf der den Schenkeln 53 und 45 gegenüberliegenden Seite des Steges 42 und hat im Wesentlichen eine quaderförmige Gestalt. Der Rastnocken 44 ist der nutförmigen, im Querschnitt rechteckförmigen bis quadratförmigen Führung 27 im Lagerbauteil 20 entsprechend ausgebildet.

In Fig. 5 ist die Lage der Verriegelungsfeder 40 mit dem Rastnocken 44 im Federraum 24 punktiert angedeutet. Die Breite B des Federraums 24 entspricht der Breite V (Fig. 8) der Verriegelungsfeder 40 im Bereich des Steges 42. Die Enden 43b und 45b der Schenkel 43 und 45 liegen im gezeigten Ausführungsbeispiel nach Fig. 5 an den Schrägflächen 30 und 32 der kuppelförmigen Rundung 33 an, wobei die Endabschnitte 43a und 45a entsprechend den eingezeichneten Pfeilen leicht nach innen verschoben liegen. Aufgrund der Schrägflächen 30 und 32 der Rundung 33 und den elastisch leicht nach innen abgewinkelten Endabschnitten 43a und 45a der Schenkelfeder 41 übt die Verriegelungsfeder 40 eine Kraft auf den Rastnocken 44 auf, die der Pfeilrichtung 35 entgegengerichtet ist. Der Rastnocken 44 ist somit in eine Raststellung kraftbeaufschlagt und hat das Bestreben, die dargestellte punktierte Lage einzunehmen, in der der Rastnocken 44 über den Umfang 34 übersteht. Wird durch eine Kraft in Pfeilrichtung 35 der Rastnocken 44 in den Federraum 24 verdrängt, gleiten die freien Enden 43b und 45b auf den Schrägflächen der kuppelartigen Rundung 33 nach innen und oben und werden dabei in Richtung der eingezeichneten Pfeile in Richtung auf die Längsmittelachse 28 verdrängt. Dadurch wird eine ansteigende Federkraft aufgebaut, so dass der Rastnocken 44 somit in Pfeilrichtung 35 gegen die Federkraft in den Federraum 24 verschoben wird. Wird die auf den Rastnocken 44 in Pfeilrichtung 35 wirkende Kraft weggenommen, gleitet der Rastnocken 44 unter Wirkung der Federkraft der federnden Schenkel 43 und 45 der Verriegelungsfeder 40 wieder in die in Fig. 5 punktiert dargestellte Raststellung.

Auf der Innenseite eines Schenkels 43, 45 der Schenkelfeder 41 ist eine Rastnase 46 ausgebildet, der an der Ringwand 26 eine Rastnase 36 zugeordnet ist (Fig. 5, 9). Wird der Rastnocken 44 um den Hub R in den Federraum 24 verschoben, verrasten die Rastnasen 36 und 46 miteinander und halten den Rastnocken 44 verriegelt in einer Freigabestellung. Der Rastnocken 44 liegt vollständig zurückgezogen im Federraum 24 bzw. der Führung 27 des Federraums 24 innerhalb des Umfangs 34 des Lagerbauteils 20.

Das Lagerbauteil 20 wird axial in die Lagerplatte 10 eingesetzt, wie in Fig. 10 dargestellt. Hierzu weist die Lagerplatte eine Bauteilaufnahme 11 auf, die als Öffnung, Bohrung oder dgl. in der Lagerplatte 10 ausgebildet ist. Im gezeigten Ausführungsbeispiel sind in der Lagerplatte zwei Bauteilaufnahmen 11 ausgebildet, deren Öffnungen einander überschneiden. Dadurch kann das Lagerbauteil 20 der Einbausituation entsprechend in die eine oder die andere der Bauteilaufnahmen 11 axial eingesetzt werden.

Wie in Fig. 4 gezeigt, ist das Lagerbauteil 20 in der Lagerplatte 10 axial unverlierbar gehalten. Hierzu weist das Lagerbauteil an seiner den Federraum 24 aufweisenden Stirnseite 23 einen Bund 37 auf, der teilringförmig ausgebildet ist. Der Bund 37 überragt den Umfang 34 des Lagerbauteils 20, wodurch die Einstecktiefe des Lagerbauteils in der Lagerplatte 10 begrenzt ist. Der Bund 37 liegt - wie in Fig. 4 dargestellt - am Rand der Bauteilaufnahme 11 auf der Flachseite 13 der Lagerplatte 10 auf.

Im Umfang 34 des Lagerbauteils 20 sind ferner Rastzungen 38 ausgebildet, die sich in Axialrichtung erstrecken und deren freie Enden Rasthaken 39 tragen. Über den Umfang 34 verteilt sind mehrere Rastzungen 38 vorgesehen; im gezeigten Ausführungsbeispiel sind vier Rastzungen ausgebildet, die - wie Fig. 6 zeigt - paarweise einander gegenüberliegen.

Die Rasthaken 39 der Rastzungen 38 hintergreifen den Rand 17 der Bauteilaufnahme 11 auf der anderen Flachseite 12 der Lagerplatte 10, wodurch das Lagerbauteil 20 axial unverlierbar in der Bauteilaufnahme 11 der Lagerplatte 10 gehalten ist.

Das Lagerbauteil 20 ist in der Bauteilaufnahme 11 drehbar gehalten, bis der Rastnocken 44 in eine im Rand der Bauteilaufnahme 11 ausgebildete, vorzugsweise radial zur Führung 27 ausgerichtete Rastöffnung 14 eingreift. Über den Rastnocken 44 wird das in der Bauteilaufnahme 11 drehbare Lagerbauteil 20 drehfest verriegelt.

Wie sich aus der Explosionsdarstellung in Fig. 1 ergibt, wird die Verriegelungsfeder 40 axial in den Federraum 24 des Lagerbauteils 20 eingesetzt und das Lagerbauteil 20 mit der Motorlagerung 5 fest verschraubt. Die Gesamtanordnung wird in die Lagerplatte 10 eingesetzt, welche - vgl. Fig. 10 - sich über einen gezackten Rand an den Rändern der Blendkappe 2 drehfest abstützt. Der Lagerzapfen 8 der Blendkappe 2 greift dabei in die Lageröffnung 25 des Lagerbauteils 20 ein, so dass durch einfaches Ineinanderstecken die Motorlagerung 5 über das Lagerbauteil 20 drehfest in der Lagerplatte 10 und diese drehfest in der Blendkappe 2 abgestützt ist. Das Antriebsdrehmoment des elektrischen Antriebsmotors 4 ist über die Lagerplatte 10 an der Blendkappe 2 abgestützt, so dass der Antriebsmotor 4 die Wickelwelle 3 in die eine oder andere Drehrichtung antreiben kann. Die Wickelwelle 3 ist an ihrem in Fig. 1 nicht dargestellten anderen Ende im Drehlager 6a (Fig. 11) der anderen Blendkappe 7 gehalten. Dabei ist die Ausführung so getroffen, dass das Drehlager 6a in seinem Abmessungen denen des Lagerbauteils 20 entspricht, so dass an beiden Enden des Aufnahmekastens 1 in den Blendkappen 2 und 7 eine gleiche Lagerplatte 10 verwendet werden kann. Es kann vorteilhaft sein, die Lagerplatte 10 durch Befestigungsmittel zusätzlich mit der Blendkappe 2, 7 zu verbinden.

Wie sich aus den Figuren 2 und 10 ergibt, sind über den Umfang der Bauteilaufnahme 11 mehrere, insbesondere radial zum Mittelpunkt 29 des Lagerbauteils 20 ausgerichtet liegende Rastöffnungen 14 vorgesehen; im gezeigten Ausführungsbeispiel sind zwei Rastöffnungen 14 vorgesehen, die um einen Winkel 15 von ca. 45° zueinander verdreht liegen.

Der Rastnocken 44 zeigt auf parallelen Flachseiten einen Eingriffschlitz 48; der Eingriffschlitz 48 ist derart angeordnet, dass er in Raststellung des Rastnockens 44 in einer Rastöffnung 14 in einem Fenster 49 der Führung 27 liegt, so dass der Eingriffschlitz 48 über das Fenster 49 zugänglich ist. In das Fenster 24 kann ein Schraubendreher oder dgl. Werkzeug eingeführt werden kann, um mit der Klinge in den Eingriffschlitz 48 des Rastnockens 44 einzugreifen. Dann kann der Rastnocken 44 in Pfeilrichtung 35 (Fig. 5) in den Federraum 24 verdrängt werden, wobei in der Außereingriffstellung des Rastnockens 44 die Verriegelungsfeder 40 im Federraum 24 verrastet, wobei der Rastnocken 44 aus der Rastöffnung 14 vollständig ausgefahren ist. Das Lagerbauteil 20 ist in dieser Stellung des Rastnockens 44 in der Bauteilaufnahme 11 drehbar. Über das Fenster 49 wird somit ein Zugriff auf den Rastnocken 44 möglich, auch wenn das Lagerbauteil 20 am Ende 6 der Wickelwelle festliegt, der Federraum somit von der Stirnseite 9 der Wickelwelle 3 verschlossen ist.

Ist die Wickelwelle mit dem Lagerbauteil 20 in der Blendkappe 2 des Aufnahmekastens 1 montiert und fällt z. B. die Elektrik aus, kann durch Zurückschieben des Rastnockens 44 die drehfeste Abstützung der Motorlagerung 5 in der Lagerplatte 10 aufgehoben werden, so dass die Wickelwelle 3 manuell in beide Drehrichtungen drehbar ist. Dabei dreht das Lagerbauteil 20 in der Bauteilaufnahme 11, wobei der Rastnocken 44 durch die Verriegelung der Rastnasen 36 und 46 in seiner Außereingriffsstellung fixiert ist.

Ist der Fehler behoben, kann - wiederum durch Eingriff eines Schraubendrehers durch das Fenster 49 am Rastnocken 44 - die Verriegelung der Rastnasen 36 und 46 aufgehoben werden, so dass der Rastnocken 44 unter der Kraft der Schenkelfeder 41 entgegen Pfeilrichtung 35 nach außen fährt und in eine der Rastöffnungen 14 in der Lagerplatte 10 eingreift. Welche der Rastöffnungen 14 vom Service genutzt wird, ist abhängig von der gewünschten Lage eines Tasters 50 im Bereich der Motorlagerung 5. Über den Taster 50 werden z. B. die Endpunkte der Drehbewegung der Wickelwelle 3 bestimmt, damit der Motor in der hochgefahrenen Endstellung des Fensterbehangs stoppt ebenso wie in der herabgelassenen Endstellung des Fensterbehangs.

## Patentansprüche

1. Lagerplatte für die Wickelwelle (3) eines Fensterbehangs, insbesondere eines Rollladenpanzers,
• wobei die Wickelwelle (3) in einem Aufnahmekasten (1) angeordnet ist
• und die Wickelwelle (3) einen Antriebsmotor (4) zum Antrieb der Wickelwelle (3) aufweist,
• wobei ein erstes Ende der Wickelwelle (3) drehbar in einem Drehlager (6a) gehalten ist und
• ein zweites Ende (6) der Wickelwelle mit einer das Antriebsmoment abstützenden Motorlagerung (5) in der Lagerplatte (10) gehalten ist,
• dass die Motorlagerung (5) ein Lagerbauteil (20) umfasst,
• dass das Lagerbauteil (20) ein von der Lagerplatte (10) getrenntes Bauteil ist,
**dadurch gekennzeichnet,**
• **dass** das Lagerbauteil (20) drehbar in einer Bauteilaufnahme (11) der Lagerplatte (10) gehalten ist,
• und **dass** das Lagerbauteil (20) über einen **radial verschiebbaren** Rastnocken (44) in der Bauteilaufnahme (11) der Lagerplatte (10) drehfest verriegelbar ist,
• **und dass der Rastnocken (44) durch eine Feder in seiner Rastposition kraftbeaufschlagt ist**.

2. Lagerplatte nach Anspruch 1,
**dadurch gekennzeichnet, dass** der Rastnocken (44) in einer Führung (27) des Lagerbauteils (20) gehalten ist und in eine im Rand (17) der Bauteilaufnahme (11) vorgesehene Rastöffnung (14) eingreift.

3. Lagerplatte nach Anspruch 14,
**dadurch gekennzeichnet, dass** der Rastnocken (44) und die Feder ein gemeinsames Bauteil bilden.

4. Lagerplatte nach Anspruch 3,
**dadurch gekennzeichnet, dass** die Feder eine U-förmige Schenkelfeder (41) ist und der Rastnocken (44) an einem Steg (42) zwischen den Schenkeln (43, 45) angeformt ist.

5. Lagerplatte nach einem der Ansprüche 1 bis **4**,
**dadurch gekennzeichnet, dass** die Schenkelfeder (41) in einem angepassten Federraum (24) des Lagerbauteils (20) liegt und die Schenkelenden (43b, 45b) an Schrägflächen (30, 32) anliegen, die unter einem Winkel (31) zur Längsmittelachse (28) des Rastnockens (44) liegen.

6. Lagerplatte nach Anspruch 5,
**dadurch gekennzeichnet, dass** die Schrägflächen (30, 32) als gemeinsame Rundung (33) ausgebildet sind.

7. Lagerplatte nach einem der Ansprüche 1 bis **6**,
**dadurch gekennzeichnet, dass** der Rastnocken (44) in einer zurückgezogenen Außereingriffsstellung verrastet ist.

8. Lagerplatte nach einem der Ansprüche 1 bis **7**,
**dadurch gekennzeichnet, dass** zwischen zumindest einem Schenkel (43, 45) der Schenkelfeder (41) und einer Wand des Federraums (24) eine Rastvorrichtung ausgebildet ist.

9. Lagerplatte nach einem der Ansprüche 1 bis **8**,
**dadurch gekennzeichnet, dass** der Federraum (24) des Lagerbauteils (20) von der Stirnseite der Wickelwelle (3) verschlossen ist.

10. Lagerplatte nach einem der Ansprüche 1 bis **9**,
**dadurch gekennzeichnet, dass** das Lagerbauteil (20) in der Lagerplatte (10) axial unverlierbar gehalten ist.

11. Lagerplatte nach Anspruch **10**,
**dadurch gekennzeichnet, dass** die eine Stirnseite (23) des Lagerbauteils (20) einen überstehenden Bund (37) aufweist und auf der anderen Stirnseite des Lagerbauteils (20) Rasthaken (39) die Lagerplatte (10) hintergreifen.

12. Lagerplatte nach einem der Ansprüche 1 bis **11**,
**dadurch gekennzeichnet, dass** über den Umfang der Bauteilaufnahme (11) mehrere Rastöffnungen (14) vorgesehen sind.

## Claims

1. Bearing plate for the winding shaft (3) of a window hanging, in particular of a roller shutter,
- wherein the winding shaft (3) is placed in a reception box (1)
- and the winding shaft (3) comprises a drive motor (4) for driving the shaft (3),
- wherein a first end of the winding shaft (3) is rotatably held in a pivot bearing (6a) and
- a second end (6) of the winding shaft is held in the bearing plate (10) with a motor mounting (5) supporting the drive torque,
- wherein the motor mounting (5) comprises a bearing component (20),
- wherein the bearing component (20) is a part which is separate from the bearing plate (10),
**characterised in that**
- the bearing component (20) is rotatably held in a component receptacle (11) of the bearing plate (10),
- and **in that** the bearing component (20) can be non-rotatably locked in the component receptacle (11) of the bearing plate (10) via a radially displaceable latching cam (44),
- and **in that** the latching cam (44) is acted on by the force of a spring in its latching position.

2. Bearing plate according to claim 1,
**characterised in that** the latching cam (44) is held in a guide (27) of the bearing component (20) and engages with a latching opening (14) provided in the edge of the component receptacle (11).

3. Bearing plate according to claim 1,
**characterised in that** the latching cam (44) and the spring form a common component.

4. Bearing plate according to claim 3,
**characterised in that** the spring is a U-shaped leg spring (41) and the latching cam (44) is integrally formed on a web (42) between the legs (43, 45).

5. Bearing plate according to any of claims 1 to 4,
**characterised in that** the leg spring (41) is located in an adapted spring chamber (24) of the bearing component (20) and the leg ends (43b, 45b) bear against inclined surfaces (30, 32) which lie at an angle (31) relative to the longitudinal central axis (28) of the latching cam (44).

6. Bearing plate according to claim 5,
**characterised in that** the inclined surfaces (30, 32) are designed as a common curvature (33).

7. Bearing plate according to any of claims 1 to 6,
**characterised in that** the latching cam (44) is latched in a retracted disengaged position.

8. Bearing plate according to any of claims 1 to 7,
**characterised in that** a latching device is formed between at least one leg (43, 45) of the leg spring (41) and a wall of the spring chamber (24).

9. Bearing plate according to any of claims 1 to 8,
**characterised in that** the spring chamber (24) of the bearing component (20) is closed by the end face of the winding shaft (3).

10. Bearing plate according to any of claims 1 to 9,
**characterised in that** the bearing component (20) is held axially captive in the bearing plate (10).

11. Bearing plate according to claim 10,
**characterised in that** one end face (23) of the bearing component (20) has a projecting collar (37) and latching hooks (39) engage the bearing plate (10) from behind on the other end face of the bearing component (20).

12. Bearing plate according to any of claims 1 to 11,
**characterised in that** a plurality of latching openings (14) are provided along the circumference of the component receptacle (11).

## Revendications

1. Plaque d'appui pour l'arbre d'enroulement (3) d'un rideau de fenêtre, en particulier d'un tablier de volet roulant,
• étant précisé que l'arbre d'enroulement (3) est disposé dans un coffre de reception (1)
• et que l'arbre d'enroulement (3) comporte un moteur d'entraînement (4) pour entraîner ledit arbre d'entraînement (3),
• étant précisé qu'une première extrémité de l'arbre d'entraînement (3) est montée en rotation dans un palier de rotation (6a), et
• qu'une seconde extrémité (6) de l'arbre d'enroulement est montée, avec un palier de moteur (5) qui supporte le couple d'entraînement, dans la plaque d'appui (10),
• que le palier de moteur (5) comprend un composant d'appui (20),
• que le composant d'appui (20) est un composant séparé de la plaque d'appui (10), **caractérisée**
• **en ce que** le composant d'appui (20) est monté en rotation dans un logement de composant (11) de la plaque d'appui (10),
• et **en ce que** le composant d'appui (20) est apte à être verrouillé, fixe en rotation, dans le logement de composant (11) de la plaque d'appui (10) par l'intermédiaire d'une saillie d'enclenchement (44) apte à coulisser radialement,
• et **en ce que** la saillie d'enclenchement (44) est contrainte par une force dans sa position d'enclenchement grâce à un ressort.

2. Plaque d'appui selon la revendication 1,
**caractérisée en ce que** la saillie d'enclenchement (44) est montée dans un guidage (27) du composant d'appui (20) et pénètre dans une ouverture d'enclenchement (14) prévue dans le bord (17) du logement de composant (11).

3. Plaque d'appui selon la revendication 1,
**caractérisée en ce que** la saillie d'enclenchement (44) et le ressort forment un composant commun.

4. Plaque d'appui selon la revendication 3,
**caractérisée en ce que** le ressort est un ressort à branches en U (41) et la saillie (44) est rapportée sur un dos (42) entre les branches (43, 45).

5. Plaque d'appui selon l'une des revendications 1 à 4,
**caractérisée en ce que** le ressort à branches (41) se trouve dans un espace adapté pour ressort (24) du composant d'appui (20), et les extrémités de branches (43b, 45b) sont appliquées contre des surfaces inclinées (30, 32) qui définissent un angle (31) avec l'axe longitudinal médian (28) de la saillie d'enclenchement (44).

6. Plaque d'appui selon la revendication 5,
**caractérisée en ce que** les surfaces inclinées (30, 32) sont conçues comme une partie arrondie commune (33).

7. Plaque d'appui selon l'une des revendications 1 à 6,
**caractérisée en ce que** la saillie d'enclenchement (44) est verrouillée dans une position désaccouplée rétractée.

8. Plaque d'appui selon l'une des revendications 1 à 7,
**caractérisée en ce qu'**un dispositif d'enclenchement est formé entre au moins une branche (43, 45) du ressort à branches (41) et une paroi de l'espace pour ressort (24).

9. Plaque d'appui selon l'une des revendications 1 à 8,
**caractérisée en ce que** l'espace pour ressort (24) du composant d'appui (20) est fermé par le côté frontal de l'arbre d'enroulement (3).

10. Plaque d'appui selon l'une des revendications 1 à 9,
**caractérisée en ce que** le composant d'appui (20) est monté de manière imperdable axialement dans la plaque d'appui (10).

11. Plaque d'appui selon la revendication 10,
**caractérisée en ce qu'**un côté frontal (23) du composant d'appui (20) comporte une collerette saillante (37), et de l'autre côté frontal du composant d'appui (20), des crochets d'enclenchement (39) viennent s'accrocher derrière la plaque d'appui (10).

12. Plaque d'appui selon l'une des revendications 1 à 11,
**caractérisée en ce que** plusieurs ouvertures d'enclenchement (14) sont prévues sur la circonférence du logement de composant (11).
